# EUROPÄISCHE PATENTSCHRIFT

(11) **EP 1 327 530 B1**
(45) Veröffentlichungstag und Bekanntmachung des Hinweises auf die Patenterteilung: **12.04.2006**
(21) Anmeldenummer: 02028541.7
(22) Anmeldetag: 01.01.2003
(51) Int. Cl.: B42D 15/02

(54) **Verfahren zum Übermitteln einer geheimen Information**
Method for transmitting secret information
Méthode pour la transmission de données secrètes

(30) Priorität: 15.01.2002 DE 10201263; 21.05.2002 DE 10222817
(43) Veröffentlichungstag der Anmeldung: 16.07.2003
(73) Patentinhaber: DIGIKETT Formular-, Etikettendruck und Laminiertechnik GmbH, 24960 Glücksburg (DE)
(72) Erfinder: Bracht, Hans-Wolfgang, 24960 Glücksburg (DE); Bracht, Mark-Sebastian, 24960 Glücksburg (DE)
(74) Vertreter: Biehl, Christian

(56) Entgegenhaltungen:
- US-A- 2 952 080
- US-A- 5 184 849
- US-B1- 6 220 633

## Beschreibung

Die Erfindung betrifft eine Vorrichtung nach dem Oberbegriff des Hauptanspruches.

Aus der US 2,952,080 ist bereits eine kryptographische Vorrichtung mit bitweise vorhandenen informativen und nichtinformativen Bereichen bekannt, deren Auslesung jedoch aufwendig ist, da die Linien eines verschlüsselten Bildes zunächst in Parallelität zu bringen sind und dann unter Beibehaltung des Drehwinkels auf- und abbewegt werden müssen, bis die Information sich lesen lässt. Damit wird ein unbefugter Zugriff auf Information verhindert, wobei allerdings der Schlüssel vor unbefugtem Zugriff zu schützen ist (in einer Bank verbleibt).

In einer Vielzahl von jetzt interessanten Anwendungen wird jedoch lediglich gefordert, dass es für einen Besitzer/Empfanger oder Käufer einer Information nachvollziehbar sein muss, ob eine Information zugänglich gemacht wtude oder nicht, ob also die Vertraulichkeit, daß neben u.U. dem Versender nur er sie kennt, gewahrt wurde.

Vertrauliche Informationen, insbesondere solche, die mit der Post verschickt werden, werden; wie beispielsweise die PIN-Nummer zu EC-Karten oder Telefonen, üblicherweise in einem verklebten Umschlag verschickt, der es dem Berechtigten ersichtlich macht, ob die vertrauliche Information vor ihm bereits ein Dritter unberechtigterweise gelesen hat.

Bisher werden zur Bedruckung dabei Matrix-Drucker eingesetzt, die über eine Durchschlagfolie in dem Umschlag ein in dem Umschlag befindliches Papier beschriften, wobei die Außenseite des Umschlages geschwärzt ist, so daß keine Information von dem Umschlag selber gelesen werden kann. Jedenfalls kann dies nicht ohne Hilfsmittel geschehen, die nur unter größerem Zeitaufwand einsetzbar wären. Eine vollständige Sicherheit gegen langwieriges Untersuchen des Umschlages ist bisher nicht gegeben, dennoch ist man mit dem Verfahren zufrieden, da sowohl Bankbedienstete, wie auch Postmitarbeiter, die die Umschläge kurzzeitig sehen, nicht über derartige Hilfsmittel und kriminelle Energie verfügen, um sich Zugang zu vertraulichen Informationen zu verschaffen. Ein unerlaubter Zugang wird dagegen meist durch Aufreißen erfolgen und ist daher nach kurzer Zeit bemerkbar.

Ein weiteres Verfahren ist in dem Gebrauchsmuster 299 00 808 der Anmelderin beschrieben, bei dem auch moderne Tintenstrahl- bzw. Laserdruckern ebenfalls vertrauliche Informationen drucken können, wobei ein Blatt zum Übermitteln einer vertraulichen Information genutzt wird, das es dem berechtigten Benutzer sichtbar macht, ob sich jemand Zugang zur Information verschafft hat oder nicht.

Dabei wird ein optisch dicht bedrucktes Feld (mit einer Folie bedeckt) zuätzlich mit einer darüber gedruckten vertraulichen Information versehen. Nach Trennen des örtlichen Zusammenhangs kann die Information gelesen, bzw. eine Teilinformation mit einer auf der Rückseite befindlichen Information vervollständigt werden.

Gerade letztere besonders sichere Art des Zugänglichmachens durch Verteilen der Information ist vergleichsweise aufwendig zu nutzen, sie setzt beim Benutzer ein akkurates Ausrichten der Teil-Informationen voraus.

Im übrigen ist die Drucktechnik vergleichsweise aufwenig, da sichergestellt werden muß, daß sich die mit Information bedruckte Folie nicht von dem dicht bedruckten Feld abhebt, (wenn nicht sogar bei krimineller Energie unbefugter Personen mit TESA-Film abgehoben wird) und sogleich lesbar wird.

Der Erfindung liegt daher die Aufgabe zugrunde, ein Verfahren zu schaffen, daß es erlaubt, mit zuvor an den Kunden gesandten, oder ihm auch im selben Schreiben an einem heraustrennbaren Ort dargebotenen Hilfsmitteln die geheime Information zugänglich zu machen.

Erfindungsgemäß wird dies durch ein verfahren mit den Merkmalen des Hauptanspruches gelöst. Die Unteransprüche geben dabei vorteilhafte Ausführungsformen der Erfindung wieder.

Vorteilhaft ist, daß nun keine enge Bedruckung eines Feldes z.B. aus vielen Schriftzeichen, die übereinandergedruckt eine "wirre Linienvielfalt" bilden, nötig ist. Vielmehr wird durch sich anders bildende Moiree-striche ein deutliches Abheben der Information gegenüber dem Hintergrund erreicht.

Es ist weiter vorteilhaft, ein leicht ablösendes Silikon, ein sogenanntes Drucksilikon, zwischen einer nach hinten ausreisbaren Ausstanzung vorzusehen, wobei die Information auf eine durchsichtige oder durchscheinende Folie aufgedruckt wird, die vor der Ausreißstelle positioniert ist, die Folie vorteilhafterweise matt ist und der Ausreißabschnitt, der hinter der Folie positioniert ist, auf seiner Rückseite die zweite Linienstruktur aufweist.

Es ist aber nicht mehr nötig, eine verklebung der Kunststofffolie auf der Vorderseite zu erreichen, die nicht abgelöst werden kann (denn dann könnte man nach dem Stand der Technik bereits die Schlüsselinformation lesen), die jedoch andererseits jedoch das Ablösen der Rückseite von dieser Klebefolie auf der Vorderseite ermöglicht, um diese durchscheinend gegen das Licht oder nach einem Umdrehen des abgelösten Teils auf weißem Grund zu Lesen der vertraulichen Information zu nutzen.

Dennoch kann dies weiter erfolgen, damit der zur Sichtbarmachung der auf z.B. der Folie mit einem Laserdrucker oder einem Tintenstrahldrucker aufgedruckten Information hinter der Folie liegende Abschnittes, an seiner Vorderseite vollständig mit Silikon bedeckt ist, und so an seinem Ort lösbar festklebt.

Weitere Vorteile und Merkmale der Erfindung ergeben sich aus nachfolgender Beschreibung eines bevorzugten Ausführungsbeispiels anhand der beigefügten Zeichnung. Dabei zeigt:
- Fig. 1: eine Draufsicht eine Information tragende erste Linienstruktur,
- Fig. 2: eine rückseitige Ansicht eines aulösbaren Abschnitts aus dem Über- mittlungsträger mit einer auf der Rückseite des Informationsträgers aufgedruckten schwachen zweiten Linienstruktur ohne Information,
- Fig. 3: eine Darstellung der ersten vom Benutzer zu tätigenden Handlung des Herauslösens des Abschnitts,
- Fig. 4: das sich an die Fig. 3 anschließende Einkleben des Abschnittes mit seiner zur Vorderseite gewandten zweiten Linienstruktur, und
- Fig. 5: beispielhaft das sich auf der Vorderseite ergebende Moiree-Muster mit einer nun sichtbaren Geheinzahl (tatsächlich ist die Schwärzung der Informationsziffern stärker als die in Fig. 1 und weist gegenüber der Umgebung im mittleren ovalen Bereich in der Richtung veränderte Moireéstriche auf, während die Schwärzung im ovalen Bereich im wesentlichen ebenso wie im rechteckigen äußeren ist).

Das Blatt zum Übermitteln einer geheimen Information, die bevorzugte Vorrichtung nach Anspruch 5 und dem auf 5 rückbezogenen Anspruch 8 weist in sich selbst einen Abrißabschnitt, nach dessen Entfernung ein Lesezugang zu der vertraulichen Information geschaffen ist, auf, wobei mit einem Laserdrucker oder einem anderen lediglich eine Oberfläche mit Farbe bedeckenden Drucker eine durchscheinende Folie 12 bedruckt ist, die oberhalb eines Abschnitts aufgebracht ist, der wiederum mit einem Silikon bedruckt ist. Die Folie scheint dabei wenigstens in Teilbereichen durch.

Die durchscheinende oder transparente Klebefolie kann zur Sichtbarmachung einer auf die Folie aufgedruckten Information 14 von ihrer Rückseite, dem Blatt hez zugänglich gemacht werden, indem eine Perforation 18 im Blatt unter Heraustrennung eines hinter der Folie 12 liegenden Blatt-Abschnitts 16 zertrennt wird. Der Blattabschnitt kann nun ggf. nach einem Verschieben im Winkel und bevorzugt nach einem Verdrehen von Vorder- und Rückseite das Hilfsmittel sein, auf dem sich die zweite Linienstruktur befindet.

Das gegenüber den Stand der Technik wesentlich sicherere Verfahren zum Übermitteln einer geheimen Information kann aber auch mit anderen Hilfmitteln arbeiten, ohne die ein Lesezugang zu der vertraulichen Information nicht möglich ist. Diese Hilfsmittel können separat vorhanden sein (z.B. als Linienstruktur ohne Information auf einer teilweise durchsichtigen Kreditkarte o.dgl.) oder als per email gesandte Linienstruktur, die auf einem Monitor vorbekannter Größe dargeboten wird, speziell für das Entschlüsseln übermittelt werden.

Lediglich zur Nutzung vorbekannter Formularblätter wird im folgenden das Verfahren mit einem herausreißbaren Abschnitt beschrieben, bei dem ein im wesentlichen mit einem Muster gleichmäßig geschwärzt bedruckter Bereich eine erste Linienstruktur aufweist, die in den abzulesenden, ein Zeichen o.dgl. der Information bildenden Bereichen eine Änderung erfahren haben, die durch Auf- oder Unterlegen einer zweiten Linienstruktur sich lesbar für das menschliche Auge abzeichnet.

Dabei kann die Linienstruktur im wesentlichen parallele Linien wenigstens außerhalb der abzulesenden, die Zeichen darstellenden Bereiche enthalten und Linien anderen Winkels innerhalb der Bereiche der Zeichen o.dgl. Es ist aber auch denkbar, eine Fingabdruckstruktur als zweite Linienstruktur vorzusehen, insbesondere dann, wenn diese bspw. auf einem Ausweispapier in vorbestimmter Qualität vorliegt. Ggf können Bereiche der Struktur mehrmals wiederholt werden, um zur nötigen Feinheit zu kommen.

In einer ersten Ausführung wird vorgeschlagen, die erste Linienstruktur auf einen durchsichtigen Bereich eines Übermittlungsträgers zu drucken, und die zweite Linienstruktur auf einem separaten Hilfsmittel, das daruntergelegt wird.

Die zweite Linienstruktur kann aber auch auf einen Abschnitt im selben Übermittlungsträger zur Sichtbarmachung der in der ersten Linienstruktur aufgedruckten Information aufgedruckt sein, und eine Perforation o.dgl. zur Heraustrennung besitzen, wobei erst nach einem Heraustrennen eine das Ablesen ermöglichende Lage (sei es ein anderer Winkel, sei es ein Verdrehen von Vorder- und Rückseite einer der Linienstrukturen) unter oder über der ersten Linienstruktur möglich ist.

Falls die erste Linienstruktur auf einem durchsichtigen Bereich eines Übermittlungsträgers gedruckt ist, unter dem ein mit Silkon bedruckter Abschnitt heraustrennbar ist, auf dessen Rückseite die zweite Linienstruktur aufgedruckt ist, ergibt sich das in den Figuren dargestellte Vorgehen.

Dabei wird eine zweite Linienstruktur verwendet, die keine Information trägt und auf einem nicht durchsichtigen Bereich eines Übermittlungsträgers gedruckt ist. Es kann aber auch ebenso anders die informationstragende Linienstruktur auf einer separaten Karte oder einem Hilfsmittel dargeboten werden, die unter die zweite Linienstruktur gelegt wird. Die Verwendung einer beispielsweise auf eine Person oder in einem Zeitbereich (z.B. einem Monat) beschränkt gültige, entschlüsselnde, jedoch keine Information tragenden Struktur ist denkbar.

Es wird weiter vorgeschlagen, die erste Linienstruktur spiegelverkehrt auf einen rückseitigen Bereich eines doppelseitig bedruckten Übermittlungsträgers aufzudrucken, der von vorn durch einen durchsichtigen Bereich ein Lesen ermöglicht.

Weiter hat sich als vorteilhaft herausgestellt, daß die zweite Linienstruktur aus gegenüber der ersten Struktur feineren Linien besteht, die wenigstens in Teilbereichen parallel zueinander verlaufen. Je feiner die Struktur umso schwächer ist der Moireéeffekt, aber umso größer ist die Schwärzung am Ort der Information und um diese herum.

Wenn bei jedem Druckvorgang die zweite Linienstruktur auf den Verlauf der ersten Linienstruktur abgestimmt wird, kann die Sicherheit erhöht werden, da dann nur die zugehörige erste Linienstruktur lesbar gestaltet wird. Dies kann z.B. durch Verändern des Linienabstandes bei gleichzeitiger Veränderung der Linienbreite geschehen. Aber auch Linienlänge und Krümmung können geändert werden.

Schließlich wird vorgeschlagen, ein Computerprogramm zum ortsgenauen Bedrücken einzelner Bereiche eines Formularblattes mit durchsichtigen Bereichen zu verwenden, bei dem eine erste Linienstruktur in Information tragenden Bereichen einer vorbestimmten Druckfläche mit einem veränderten Winkel berechnet und an einen graphikfähigen Drucker gesandt wird, wobei in der vorbestimmten Druckfläche die Schwärzung gegenüber Nachbarbereichen für das menschliche Auge nicht verändert ist.

Bevorzugt wird gleichzeitig eine weitere, zweite Linienstruktur zur Aufbringung an wenigstens einem anderem Ort auf dem Formular berechnet, die mit der ersten Linienstruktur bei Übereinanderbetrachtung einen Moiree-Effekt entstehen läßt, der es dem manschlichen Auge ermöglicht, die informationstragenden Bereiche zu erkennen und zu lesen.

Um die Zeit zu verringern, die zum Drucken der Darstellungen auf den Formularen benötigt wird, wird dem Druckvorgang vorausgehend für jedes mögliche Zeichen eine über die Dimensionen des Zeichens hinausgehende Flächendarstellung in Vektordarstellung oder als Bitmap an einen Druckerspeicher eines graphikfähigen Druckers gesandt. Von dort kann sie schnell abgerufen und gedruckt werden.

## Patentansprüche

1. Vorrichtung zum Übermitteln einer geheimen Information mit Hilfe eines Abschnitts (16), wobei ein Lesezugang zu der geheimen Information nicht ohne spezielle Hilfsmittel möglich ist, mit
- einem Übermittlungsträger,
- einem mit einem Muster bedruckten durchsichtigen Bereich (10) des Übermittlungsträgers, der eine erste Linienstruktur aufweist,
wobei die erste Linienstruktur auf den durchsichtigen Bereich des Übermittlungsträgers gedruckt ist,
wobei die erste Linienstruktur in dem abzulesenden, ein Zeichen (12) o.dgl. der Information bildenden Bereichen eine Änderung aufweist, die durch Unterlegen einer zweiten Linienstruktur (14) sich lesbar abzeichnet,
- der mit einem Muster bedruckte Bereich im wesentlichen gleichmäßig geschwärzt bedruckt ist,
- die erste Linienstruktur (10) aus im wesentlichen parallelen Linen besteht,
**dadurch gekennzeichnet, daß**
- die erste Linienstruktur (10) in den die Zeichen o.dgl. der Information enthaltenden Bereichen durch Linien anderen Winkels gebildet wird, und
- die zweite Linienstruktur auf einem solchen Abschnitt (16) im selben Übermittlungsträger aufgedruckt ist, und eine Perforation zur Heraustrennung besitzt,
wobei erst nach einem Heraustrennen eine das Ablesen ermöglichende Lage unter oder über der ersten Linienstruktur (10) möglich ist.

2. Vorrichtung nach Anspruch 1, **dadurch gekennzeichnet, dass** die erste Linienstruktur (10), die auf dem durchsichtigen Bereich des Übermittlungsträgers gedruckt ist, unter dem ein mit Silikon bedruckbarer Abschnitt (16) heraustrennbar ist, auf dessen Rückseite die zweite Linienstruktur (14) aufgedruckt ist.

3. Vorrichtung nach einem der vorangehenden Ansprüche, **dadurch gekennzeichnet, dass** die zweite Linienstruktur (14) aus gegenüber der ersten Struktur feineren Linien besteht, die parallel zueinander verlaufen.

4. Vorrichtung nach einem der vorangehenden Ansprüche, **dadurch gekennzeichnet, dass** die zweite Linienstruktur (14) aus auf die erzeugte erste Linienstruktur (10) abgestimmten Linienstrukturen besteht, die nur eine zugehörige erste Linienstruktur (10) lesbar gestalten.

## Claims

1. Device for transmitting a secret information with the aid of a portion (16), reading access to the secret information being impossible without special aids and having
- a transmission carrier,
- a translucent area (10) of the transmission carrier printed with a pattern and which has a first line structure,
- the first line structure is printed on the translucent area of the transmission carrier,
- the first line structure having in the areas to be read and forming an information character (12) or the like has a modification which can be made readable by placing a second line structure (14) below it,
- the area printed with a pattern is printed in substantially uniformly blackened manner,
- the first line structure (10) comprises essentially parallel lines,
**characterized in that**
- the first line structure (10) is formed by lines having a different angle in the areas containing the information characters or the like and
- the second line structure is printed on such a portion (16) in the same transmission carrier and has a perforation for separation purposes,
a position below or above the first line structure (10) permitting reading only being possible following separation.

2. Device according to claim 1, **characterized in that** the first line structure (10) printed on the translucent area of the transmission carrier can be separated below a silicone-printable portion (16) and on whose back surface is printed the second line structure (14).

3. Device according to one of the preceding claims, **characterized in that** the second line structure (14) has finer lines than the first structure and which are parallel to one another.

4. Device according to one of the preceding claims, **characterized in that** the second line structure (14) comprises line structures matched to the first line structure (10) and only render readable an associated, first line structure (10).

## Revendications

1. Dispositif pour la transmission d'une information secrète à l'aide d'une section (16), un accès de lecture à l'information secrète n'étant pas possible sans moyens auxiliaires spéciaux, avec
- un support de transmission,
- une zone transparente (10) du support de transmission qui porte l'impression d'un modèle et qui comprend une première structure de lignes,
la première structure de lignes étant imprimée sur la zone transparente du support de transmission,
la première structure de lignes comprenant dans les zones à lire et formant un signe (12) ou similaires de l'information, une modification qui se dessine de manière lisible en insérant au-dessous une deuxième structure de lignes (14),
la zone portant l'impression d'un modèle étant imprimée avec un noircissement essentiellement régulier et
la première structure de lignes (10) se composant de lignes essentiellement parallèles,
**caractérisé en ce que**
- dans les zones contenant les signes ou similaires de l'information, la première structure de lignes (10) est formée par des lignes ayant un angle différent et
- la deuxième structure de lignes est imprimée sur une telle section (16) dans le même support de transmission et comporte une perforation pour l'extraction,
une position sous ou sur la première structure de lignes (10) qui permet la lecture n'étant possible qu'après une extraction.

2. Dispositif selon la revendication 1, **caractérisé en ce que** la première structure de lignes (10), laquelle est imprimée sur la zone transparente du support de transmission, peut être extraite sous la section (16) qui peut être imprimée au moyen d'une silicone et sur le côté arrière de laquelle est imprimée la deuxième structure de lignes (14).

3. Dispositif selon l'une quelconque des revendications précédentes, **caractérisé en ce que** la deuxième structure de lignes (14) se compose de lignes qui sont plus fines par rapport à la première structure et qui s'étendent parallèlement entre elles.

4. Dispositif selon l'une quelconque des revendications précédentes, **caractérisé en ce que** la deuxième structure de lignes (14) se compose de structures de lignes qui sont accordées sur la première structure de lignes (10) créée et qui ne configurent de manière lisible qu'une première structure de lignes correspondante (10).
